# FASCICULE DE BREVET EUROPEEN

(11) **EP 0 297 940 B1**
(45) Date de publication et mention de la délivrance du brevet: **13.10.1993**
(21) Numéro de dépôt: 88401445.7
(22) Date de dépôt: 13.06.1988
(51) Int. Cl.: G08B 13/04

(54) **Vitrage alarme**
Fensterscheibenalarm
Glazing alarm

(30) Priorité: 03.07.1987 DE 3722028
(43) Date de publication de la demande: 04.01.1989
(73) Titulaire: SAINT-GOBAIN VITRAGE INTERNATIONAL, 92400 Courbevoie (FR); VEGLA Vereinigte Glaswerke GmbH, D-52066 Aachen (DE)
(72) Inventeur: Sauer, Gerd, D-5190 Stolberg (DE); Ohlenforst, Hans, D-5100 Aachen (DE)
(74) Mandataire: Le Vaguerese, Sylvain Jacques

(56) Documents cités:
- DE-C- 87 866
- GB-A- 595 704
- GB-A- 2 109 140
- US-A- 4 677 424

## Description

L'invention concerne un vitrage alarme constitué de verre de silicate trempé et d'un dispositif fournissant un signal électrique, le dispositif entrant en action lors de la casse de la feuille de verre.

Dans un vitrage alarme connu du même type, le dispositif fournissant le signal électrique est constitué d'une bande conductrice faite d'un émail conducteur de l'électricité qui est fragile, cet émail a été cuit sur la surface du verre (brevets allemands n° 12 78 292, n° 24 04 278, n° 24 14 111). Lorsque la feuille de verre trempé casse, elle explose sur toute sa surface en petits fragments. Les lignes de fracture du verre se prolongent également au sein de la couche d'émail conducteur. Lorsque les fragments de verre se séparent dans la région de la bande conductrice, celle-ci est interrompue. L'augmentation d'impédance qui en résulte est utilisée pour produire le signal électrique qui mettra en fonctionnement le dispositif d'alarme. La bande conductrice est généralement placée au voisinage du bord de la feuille de verre. Mais souvent, la feuille de verre est maintenue dans un cadre à sa périphérie et il peut arriver que dans cette zone les fragments de verre soient maintenus ensemble par le cadre. Dans ce cas, les fragments qui portent la bande conductrice restent au contact les uns avec les autres et empêchent l'émission du signal électrique.

Dans un autre vitrage alarme du type de ceux évoqués plus haut, on utilise l'expansion bien connue produite par la casse d'une feuille de verre trempée pour fermer un contact électrique placé à l'extérieur de la feuille de verre (brevet US 2 209 527). Dans ce cas, on a placé à l'intérieur du cadre qui porte la feuille de verre les contacts d'un interrupteur mécanique qui sera fermé lors de la casse de la feuille de verre. Ce principe suppose cependant que les fragments de la feuille de verre restent liés les uns aux autres. Mais alors,lorsque par exemple on produit la casse d'un vitrage automobile en provoquant une large ouverture au milieu de sa surface, un ensemble de fragments peut s'expanser librement du côté de l'ouverture et dans ce cas le bord de la feuille de verre ne change pas de place et ne permet donc pas la fermeture mécanique du contact électrique. Un inconvénient supplémentaire de ce système réside dans le fait qu'il suppose un montage fixe de la feuille de verre dans un cadre et qu'il n'est par conséquent pas utilisable pour des vitrages non encadrés ou dans le cas de vitrages automobiles latéraux mobiles.

L'invention a pour fonction de réaliser un vitrage alarme fait de verre trempé qui lors de la casse de la feuille de verre fournisse à coup sur un signal électrique.

Cette fonction est remplie par l'utilisation selon l'invention d'un dispositif qui fournit l'impulsion de commande comprenant un support mécanique fixé sur la feuille de verre et un élément de ressort qui se déforme élastiquement. Celui-ci s'appuie d'un côté contre le support et de l'autre contre la feuille de verre. Lorsque la casse de la feuille de verre se produit l'une des deux butées disparaît et la déformation du ressort agit en provoquant l'établissement ou la rupture d'un contact produisant l'impulsion de commande. On connait de GB-A-2 109 140 un dispositif visible et encombrant destiné à déclencher une alarme en cas de bris de vitre, comportant un élément de ressort déformable s'appuyant sur un support et sur la vitre. Cependant, le support n'étant pas fixé sur la vitre, l'effet technique est bien différent.

Le principe de base de l'invention peut être mis en oeuvre et développé de différentes manières comme on le voit dans les descriptions et les revendications qui suivent, celles-ci ne présentent que quelques uns des exemples de réalisation possibles.

L'invention sera expliquée plus clairement à l'aide des dessins suivants :
- figure 1 : elle représente un vitrage comportant au bord de la feuille de verre un micro-contact qui fournit un signal (vue de face partielle).
- figure 2 : c'est une vue du vitrage alarme de la figure 1 présentée selon la ligne II-II.
- figure 3 : présente la même vue extraite de la figure 1 selon la ligne II-II mais ici, après rupture du verre.
- figure 4 : vitrage latéral d'automobile commandé par manivelle avec un contacteur intégré dans le profilé de manoeuvre (vue partielle de face).
- figure 5 : vitrage équipé d'un contacteur collé sur la surface du vitrage.
- figure 6 : vitrage avec, comme sur la figure 5, un contacteur, mais en deux parties.
- figure 7 : un vitrage avec une pellicule conductrice déposée sur la surface et un poussoir qui chasse les fragments de verre porteurs de la pellicule conductrice.
- figure 8 : c'est une coupe de la figure 7 selon la ligne VIII-VIII.

Le vitrage alarme 1 représenté partiellement sur les figures 1 à 3 est équipé d'un contacteur 2 fixé au bord du vitrage. Le vitrage 1 est un vitrage sans encadrement par exemple un vitrage latéral pour automobile commandé par manivelle. Sur son bord inférieur sont fixées des pattes 3. Ces pattes 3 ont un profil 4 en forme de U et elles sont fixées à force ou collées sur le vitrage. Les pattes se terminent par un plat 5 équipé d'un trou 6. Celui-ci servira à la fixation du système de manoeuvre de la glace latérale non représenté. Lorsque la glace est fermée son bord inférieur A se trouve en-dessous de la baie dont le bord inférieur est figuré par la ligne B-B. On obtient ainsi que le système de manoeuvre de la glace latérale se trouve en permanence à l'intérieur de la portière et reste ainsi invisible.

Le contacteur 2 comprend une section de profilé 8 en forme de U qui est par exemple fixée solidement au vitrage 1 par l'intermédiaire d'une couche de colle 9. Sur l'aile 10 du profilé 8 on a fixé un ressort à lame 12 par exemple à l'aide d'un rivet 13. Dans l'état détendu le ressort à lame 12 a la forme représentée figure 3, c'est d'abord celle de la patte de fixation 14 par l'intermédiaire de laquelle le ressort est fixé sur l'aile 10 du profilé 8. Elle se continue par le bras de levier 15 suivi de la section 16 sur laquelle est fixé un micro-interrupteur 17. Dans sa position normale le ressort à lame 12 est bandé et alors le bras de levier 15 est en appui sur la surface du vitrage 1. Le ressort à lame 12 prend dans ce cas la forme représentée figure 2.

Dans la position bandée du ressort à lame la touche 18 du micro-interrupteur 17 s'appuie sur la surface de l'aile 10 du profilé 8. Elle atteint ainsi sa position limite. De la sorte les conducteurs électriques 19 et 20 sont reliés l'un à l'autre grâce au micro-interrupteur 17.

Lorsque la feuille de verre 1 casse, l'appui pour le levier 15 disparaît. Le ressort 12 se détend immédiatement et reprend la forme présentée sur la figure 3. Il s'ensuit que le micro-interrupteur 17 s'écarte du profilé 8, la touche 18 est actionnée et repoussée vers l'extérieur par un ressort placé dans le micro-interrupteur 17, et les contacts de 17 reliés aux conducteurs 19 et 20 s'ouvrent. Cela entraîne la production du signal électrique de commande qui enclenche l'alarme.

Il pourrait être opportun d'installer le contacteur sur une pièce de quincaillerie existante et destinée à d'autres fonctions. C'est ainsi par exemple que dans le cas d'une glace latérale d'automobile commandée par une manivelle et qui possède un profilé de manoeuvre sur son bord inférieur, le système de ressort peut être placé sur le profilé lui-même.

La figure 4 montre un montage de ce genre dans lequel le contacteur est installé sur le profilé de manoeuvre 22 d'un vitrage latéral 1. Le profilé 22 comprend une pièce 23 en U et un plat 24 avec un trou 6 sur lesquels s'appuie le levier de commande. Le profilé 22 est fixé par les moyens habituels au bord du vitrage 1. Le ressort à lame 12 est fixé directement sur une aile du U de la pièce 23, par exemple par l'intermédiaire d'un rivet 13. Pour le reste le contacteur possède les mêmes caractéristiques que celui des figures 1 à 3.

Les dispositifs présentés sur les figures 5 et 6 fonctionnent ici aussi selon le principe qui, lorsque le vitrage est cassé, entraîne la détente d'un ressort qui ouvre un contacteur mécanique déclenchant le signal électrique. Ici le support du ressort bandé est un carter 26 avec une base 27 en forme d'anneau, celle-ci est collée sur la surface du vitrage 28. Dans le cas où la région du vitrage 28 sur laquelle le carter 26 est collé se trouve à l'intérieur de la baie et est donc visible, on peut avoir prévu d'équiper le vitrage dans cette zone d'une couche colorée opaque 29. Celle-ci peut être avantageusement constituée par un émail fragile. La liaison entre cet émail 29 et la base 27 en forme d'anneau du carter 26 est constituée par une couche de colle 30 adaptée.

Le carter 26 a la forme d'un cylindre creux équipé d'un corps 31. Le corps 31 possède en son centre un trou 32 dans lequel a été introduite une pièce isolante 33. A l'intérieur de la pièce isolante 33 on a placé en direction de l'intérieur du carter un plot 34 qui est relié au conducteur 35. Le conducteur 36 est relié électriquement au contact-poussoir 37. Le contact-poussoir 37 s'appuie par son extrémité inférieure 38 sur la surface du vitrage 28 et peut ainsi grâce à l'action du ressort hélicoïdal 39 être maintenu en contact avec le plot 34.

Lorsque le vitrage trempé 28 casse et est réduit en minuscules fragments, la pression exercée par le ressort hélicoïdal 39 chasse les fragments de verre en-dessous du carter 26 par l'intermédiaire de l'extrémité 38 de la tige-poussoir 37. Le contact électrique entre le plot 34 et le contact-poussoir 37 est alors interrompu ce qui génère le signal de commande électrique.

Le dispositif représenté sur la figure 6 se présente globalement de manière analogue à celui de la figure 5. La différence réside dans le fait que le dispositif est en deux parties : d'une part une base 40 en forme d'anneau et d'autre part le carter 41 relié à celle-ci par un filetage 42. Dans cette forme de réalisation on commence par fixer la base 40 en forme d'anneau à l'aide d'une couche de colle 43 sur la surface du vitrage 28 ou sur la couche d'émail 29. Après prise de la colle 43 et réalisation d'un collage suffisamment solide, on visse le carter 41 sur le pied 40 tout en bandant le ressort hélicoïdal 39.

Sur les figures 7 et 8 on a représenté un vitrage alarme réalisé selon le principe de l'invention. Dans celui-ci le signal électrique de commande est produit lorsqu'un conducteur placé sur la surface du vitrage 44 est interrompu. Ce conducteur peut être constitué d'une feuille métallique ou d'un fil fin qui seront rompus sous l'action d'une pression mécanique. On peut en particulier utiliser comme couche conductrice un émail conducteur de l'électricité et cuit à chaud par exemple à base d'argent. La bande conductrice 45 se termine à ses deux extrémités par des cosses 46 sur lesquelles sont soudés les conducteurs 47, eux-mêmes liés au circuit de déclenchement de l'alarme. Sur la couche conductrice 45 on a placé une couche d'émail opaque 48 elle-même revêtue ultérieurement d'une couche de colle 49 destinée à fixer le carter 50.

Le carter 50 constitue l'une des butées du ressort hélicoïdal 51 qui s'appuie sur le fond du carter 50. Le ressort hélicoïdal 51 s'appuie à son autre extrémité sur la partie inférieure 53 de la tige-poussoir 52. La tige-poussoir 52 repose par l'intermédiaire de sa partie inférieure 53 sur le vitrage et grâce à l'action du ressort hélicoïdal 52 presse fortement sur ledit vitrage 44. Lorsque le vitrage 44, par suite du relachement brutal de ses contraintes éclate en petits fragments, ceux-ci sont éjectés grâce à l'action du ressort ce qui provoque à coup sûr l'interruption de la bande conductrice 45.

Pour simplifier le processus de collage on a prévu d'équiper la tige poussoir 52 d'un trou fileté 54, on a également percé le fond du carter 50 d'un trou 55. Avant le collage la vis 56 tire la tige-poussoir 52 vers le haut en s'opposant à la force du ressort hélicoïdal 51, de la sorte la tige 52 ne vient pas en contact avec la surface du vitrage. La tige-poussoir 52 n'exerce aucune force sur la surface du verre et la colle 49 peut ainsi durcir sans difficulté. Après prise totale de la colle 49 la vis 56 est déserrée ce qui met le dispositif d'alarme en état de fonctionner.

Les dispositifs présentés sur les figures 5 à 8 qui permettent de mettre le ressort en tension, sont à chaque fois collés sur la surface du verre par leur carter ou par leur base sur toute leur surface. La grande surface de ce collage peut éventuellement entraîner la tenue mécanique des fragments de verre après la casse du vitrage trempé. C'est pourquoi il peut être avantageux de prévoir un collage du carter sur la surface du vitrage limité à des zones restreintes, éventuellement même d'un seul côté.

Les variantes de dispositifs présentés ici utilisent comme ressort exclusivement des ressorts métalliques. Il est néanmoins possible d'utiliser pour remplir la même fonction des gaz comprimés enfermés de manière ad hoc. On peut par exemple utiliser des capsules étanches remplies d'un gaz sous pression ou même des éléments de mousse plastique à pores fermés comprimés. Il est cependant nécessaire que de tels accessoires gardent leur étanchéïté et leur élasticité pendant suffisamment longtemps.

## Revendications

1. Vitrage alarme constitué d'une plaque de verre sodocalcique trempée et d'un dispositif fournissant un signal électrique de commande de l'alarme qui entre en action lors de la casse du verre, caractérisé en ce que le dispositif fournissant un signal électrique de commande comprend un support mécanique fixé sur la plaque de verre et un élément de ressort déformable élastiquement qui s'appuie d'un côté sur le support et de l'autre sur la plaque de verre et dont la modification de forme lorsqu'un des appuis disparaît par suite de la casse de la plaque de verre agit en établissant ou en interrompant un contact électrique ce qui fournit le signal de commande.

2. Vitrage alarme selon la revendication 1 caractérisé en ce que le support mécanique fixé sur la plaque de verre (1) comprend une section de profilé (8) en U positionnée dans la zone du bord de la plaque de verre (1).

3. Vitrage alarme selon la revendication 1 ou la revendication 2 caractérisé en ce que le support mécanique fixé sur la plaque de verre (1) est constitué par une pièce qui maintient ou supporte la plaque de verre dans sa position.

4. Vitrage alarme selon la revendication 3 caractérisé en ce que dans le cas d'un vitrage latéral descendant (1) pour automobile on utilise comme support pour l'élément de ressort (12) le profilé de manoeuvre (22) lié à la plaque de verre (1) sur son bord inférieur.

5. Vitrage alarme selon l'une ou plusieurs des revendications 1 à 4, caractérisé en ce qu'un ressort à lame (12) est fixé au support mécanique et que ledit ressort comprend un bras (15) qui s'appuie sur la plaque de verre (1) et qui dépasse le support mécanique ainsi qu'une section (16) qui ou bien établit ou bien interrompt un contact électrique.

6. Vitrage alarme selon la revendication 5 caractérisé en ce que la section (16) du ressort à lame (12) commande un interrupteur (17).

7. Vitrage alarme selon la revendication 1 caractérisé en ce que le support mécanique fixé sur la plaque de verre est constitué d'un carter (26 ; 40, 41 ; 50) collé sur la surface de la plaque de verre (28 ; 44) à l'intérieur duquel on a placé un ressort hélicoïdal (39 ; 51) qui s'appuie d'un côté sur le corps du carter (26 ; 40, 41 ; 50) et d'un autre côté par l'intermédiaire d'une tige poussoir (37 ; 52) sur la plaque de verre (28 ; 44).

8. Vitrage alarme selon la revendication 7 caractérisé en ce que à l'intérieur du carter (26) on a placé un contacteur fermé à l'aide de la tige poussoir (37) qui s'ouvre lorsque le ressort hélicoïdal (39) se détend.

9. Vitrage alarme selon la revendication 7 caractérisé en ce que l'on a placé sur la surface de la plaque de verre (44) sous le carter (50) un conducteur électrique tel que lors de la casse de la plaque de verre (44) sous l'action du poussoir (52) actionné par le ressort hélicoïdal (51) les fragments de verre portant la bande conductrice (45) sont chassés.

10. Vitrage alarme selon la revendication 9 caractérisé en ce que le conducteur électrique est constitué d'une bande conductrice (45) faite d'une composition émaillée cuite à la surface de la plaque de verre.

11. Vitrage alarme selon l'une ou plusieurs des revendications 7 à 10, caractérisé en ce que le pied (40) collé à la surface du verre et le carter proprement dit (41) sont reliés l'un à l'autre par l'intermédiaire d'un filetage (42) qui autorise le montage ultérieur du carter (41) dans le pied (40) fixé par collage.

12. Vitrage alarme selon l'une ou plusieurs des revendications 7 à 10 caractérisé en ce que la tige poussoir (52) actionnée par le ressort hélicoïdal (51) est maintenue à l'aide d'un système de blocage, commandé de l'extérieur du carter, pendant la durée nécessaire au collage dans une position où elle ne touche pas la surface du verre.

## Claims

1. Alarm pane, constituted of a toughened plate of sodo-calcic glass and a device supplying an electrical pilot signal for the alarm which comes into action when the glass is broken, characterized in that the device supplying an electrical pilot signal comprises a mechanical support fixed to the glass plate and an elastically deformable spring element which bears at the one end on the support and at the other end on the glass plate and the change of shape of which when one of the supports disappears as a consequence of breakage of the glass plate acts by establishing or interrupting an electrical contact, thus supplying the pilot signal.

2. Alarm pane according to Claim 1, characterized in that the mechanical support fixed to the glass plate (1) comprises a U-section element (8) positioned in the zone of the edge of the glass plate (1).

3. Alarm pane according to Claim 1 or 2, characterized in that the mechanical support fixed to the glass plate (1) is constituted of a component which holds or supports the glass plate in its position.

4. Alarm pane according to Claim 3, characterized in that, in the case of a lowering side pane (1) for automobile, there is used, as support for the spring element (12), the actuating profiled strip (22) fixed to the glass plate (1) at its lower edge.

5. Alarm pane according to one or more of Claims 1 to 4, characterized in that a strip spring (12) is fixed to the mechanical support and that said spring comprises an arm (15) which bears on the glass plate (1) and which projects beyond the mechanical support, and also a portion (16) which either establishes or interrupts an electrical contact.

6. Alarm pane according to Claim 5, characterized in that the portion (16) of the strip spring (12) controls a switch (17).

7. Alarm pane according to Claim 1, characterized in that the mechanical support fixed to the glass plate is constituted of a casing (26; 40, 41; 50) glued to the surface of the glass plate (28; 44), and inside which a helical spring (39; 51) has been placed, which bears at one end against the body of the casing (26; 40, 41; 50) and at another end by means of a pusher rod (37; 52) against the glass plate (28; 44).

8. Alarm pane according to Claim 7, characterized in that, inside the casing (26) there is placed a contacter closed by means of the pusher rod (37), which opens when the helical spring (39) expands.

9. Alarm pane according to Claim 7, characterized in that, on the surface of the glass plate (44) beneath the casing (50), there is placed an electrical conductor such that, when the glass plate (44) is broken, under the action of the pusher (52) actuated by the helical spring (51), the fragments of glass carrying the conducting strip (45) are expelled.

10. Alarm pane according to Claim 9, characterized in that the electrical conductor is constituted of a conducting strip (45) made of an enamelled composition baked onto the surface of the glass plate.

11. Alarm pane according to one or more of Claims 7 to 10, characterized in that the foot (40) glued to the surface of the glass and the casing proper (41) are connected to each other by a threaded zone (42) which allows the casing (41) to be fitted later into the foot (40) already fixed by gluing.

12. Alarm pane according to one or more of Claims 7 to 10, characterized in that the pusher rod (52), actuated by the helical spring (51), is held by a blocking system, operated from outside the casing, during the time necessary for the gluing, in a position in which it does not touch the surface of the glass.

## Patentansprüche

1. Alarmglasscheibe aus vorgespanntem Silikatglas und einer einen elektrischen Steuerimpuls gebenden Einrichtung, die bei Zerstoerung der Glasscheibe aktiviert wird,
**dadurch gekennzeichnet,** dass die den elektrischen Steuerimpuls gebende Einrichtung eine mit der Glasscheibe verbundene mechanische Halterung und ein elastisch verformtes Federelement umfasst, das sich einerseits gegen die Halterung und andererseits gegen die Glasscheibe abstuetzt, und dessen Formaenderung bei Wegfall eines der Widerlager im Fall der Zerstoerung der Glasscheibe die den Steuerimpuls erzeugende Kontaktgabe oder Kontaktunterbrechung bewirkt.

2. Alarmglasscheibe nach Anspruch 1, dadurch gekennzeichnet, dass die mit der Glasscheibe (1) verbundene mechanische Halterung einen im Querschnitt U-foermigen Profilabschnitt (8) umfasst, der auf dem Randbereich der Glasscheibe (1) angeordnet ist.

3. Alarmglasscheibe nach Anspruch 1 oder 2, dadurch gekennzeichnet, dass als mit der Glasscheibe verbundene meachanische Halterung ein die Glasscheibe in ihrer Position haltendes oder tragendes Beschlagteil verwendet wird.

4. Alarmglasscheibe nach Anspruch 3, dadurch gekennzeichnet, dass bei einer versenkbaren Seitenscheibe (1) fuer Kraftfahrzeuge als das Federelement (12) abstuetzende Halterung die mit dem unteren Randbereich der Glasscheibe (1) verbundene Halteschiene (22) dient.

5. Alarmglasscheibe nach einem oder mehreren der Ansprueche 1 bis 4, dadurch gekennzeichnet, dass an der mechanischen Halterung eine Blattfeder (12) befestigt ist, die einen ueber die mechanische Halterung hinausragenden und sich gegen die Glasscheibe (1) abstuetzenden Arm (15) sowie einen den Kontakt herstellenden oder unterbrechenden Abschnitt (16) umfasst.

6. Alarmglasscheibe nach Anspruch 5, dadurch gekennzeichnet, dass der Abschnitt (16) der Blattfeder (12) einen Mikroschalter (17) betaetigt.

7. Alarmglasscheibe nach Anspruch 1, dadurch gekennzeichnet, dass die mit der Glasscheibe verbundene mechanische Halterung ein mit der Oberflaeche der Glasscheibe (28; 44) verklebtes Gehaeuse (26; 40, 41; 50) ist, innerhalb dessen eine sich einerseits gegen den Boden des Gehaeuses (26; 40, 41; 50) und andererseits ueber einen Druckstift (37; 52) gegen die Glasscheibe (28; 44) abstuetzende Wendelfeder (39; 51) angeordnet ist.

8. Alarmglasscheibe nach Anspruch 7, dadurch gekennzeichnet, dass innerhalb des Gehaeuses (26) von dem Druckstift (37) ein mechanischer Kontakt geschlossen wird, der sich bei Entspannung der Wendelfeder (39) oeffnet.

9. Alarmglasscheibe nach Anspruch 7, dadurch gekennnzeichnet, dass unterhalb des Gehaeuses (50) auf der Oberflaeche der Glasscheibe (44) ein elektrischer Leiter angeordnet ist, und dass im Falle eines Bruchs der Glasscheibe (44) unter der Wirkung des von der Wendelfeder (51) betaetigten Druckstiftes (52) die den Leitstreifen (45) tragenden Glasbruchstuecke weggedrueckt werden.

10. Alarmglasscheibe nach Anspruch 9, dadurch gekennzeichnet, dass der elektrische Leiter aus einem in der Oberflaeche der Glasscheibe eingebrannten Leitstreifen (45) aus einer emailartigen Einbrennmasse besteht.

11. Alarmglasscheibe nach einem oder mehreren der Ansprueche 7 bis 10, dadurch gekennzeichnet, dass der mit der Glasoberflaeche verklebte Fussteil (40) und das eigentliche Gehaeuse (41) durch eine die nachtraegliche Montage des Gehaeuses (41) in dem aufgeklebten Fussteil (40) erlaubende Schraubverbindung (42) miteinander verbunden sind.

12. Alarmglasscheibe nach einem oder mehreren der Ansprueche 7 bis 10, dadurch gekennzeichnet, dass der von der Wendelfeder (51) betaetigte Druckstift (52) durch eine von ausserhalb des Gehaeuses betaetigbare Arretiervorrichtung (Schraube 56) waehrend des Verklebevorgangs in einer die Glasoberflaeche nicht beruehrenden Stellung gehalten wird.
